# EUROPÄISCHE PATENTSCHRIFT

(11) **EP 0 089 333 B1**
(45) Veröffentlichungstag und Bekanntmachung des Hinweises auf die Patenterteilung: **04.06.1986**
(21) Anmeldenummer: 83890034.8
(22) Anmeldetag: 14.03.1983
(51) Int. Cl.: H01H 35/10

(54) **Fliehkraftschalter**
Centrifugal switch
Interrupteur centrifuge

(30) Priorität: 15.03.1982 AT 1029/82
(43) Veröffentlichungstag der Anmeldung: 21.09.1983
(73) Patentinhaber: Friedmann & Maier Aktiengesellschaft, A-5400 Hallein bei Salzburg (AT)
(72) Erfinder: Stipek, Theodor, Dipl.-Ing. Dr., A-5400 Hallein (AT)
(74) Vertreter: Kretschmer, Adolf

## Beschreibung

Die Erfindung bezieht sich auf einen Fliehkraftschalter für die Abregelung bzw. Abschaltung einer Verbrennungskraftmaschine, insbesondere eines elektronisch geregelten Dieselmotors, mit wenigstens zwei an oder in einer drehbaren Welle um eine quer zur Achse der Welle angeordnete Anlenkachse an oder nahe einem Stirnende der Welle entgegen der Kraft einer Feder verlagerbaren Fliehgewichten, welche nach einem vorbestimmten Hub mit einem elektrischen Schalter zusammenwirken, dessen Betätigungsglied im Bereich der Stirnfläche der Welle angeordnet ist und von den Fliehgewichten betätigbar ist.

Eine derartige Ausbildung ist beispielsweise der US-A-3 013 132 zu entnehmen. Der Aufbau dieser bekannten Einrichtung ist relativ aufwendig. Insbesondere bei elektrischen oder elektronischen Reglern für Verbrennungskraftmaschinen kommt es bei hoher thermischer Belastung der elektronischen Bauteile oder aber bei mechanischer Beschädigung von Schaltungsteilen zu einem Versagen der Elektronik, womit die Gefahr einer Zerstörung der Verbrennungskraftmaschine verbunden wäre. Zwar sind elektronische Schaltungen in der Regel so ausgelegt, dass sie auch bei Ausfall der Spannungsversorgung noch eine sichere Abschaltung der Verbrennungskraftmaschinen gewährleisten, jedoch wird allgemein zusätzlich zu einer elektronischen Regelung ein mechanischer Fliehkraftschalter vorgesehen, welcher bei Versagen der Elektronik durch ein gegen die Kraft einer Feder bewegliches Fliehgewicht über einen elektrischen Schalter die Kraftstoffzufuhr des Motors unterbricht. Eine unzulässig hohe Drehzahl der Brennkraftmaschine kann auch im Schubbetrieb beim Bergabfahren auftreten.

Bei einfachen Fliehkraftschaltern ist ein leicht exzentrisch gelagertes Fliehgewicht an oder in der Pumpenwelle oder einer Motorwelle geführt und gelangt bei einer vorgegebenen Drehzahl aus einer definierten Innenlage in eine zweite, definierte Aussenlage. Die Abschaltung des Motors soll hierbei bei einer Drehzahl mit Sicherheit eintreten, welche unmittelbar über der höchsten zulässigen Drehzahl der Verbrennungskraftmaschine, das heisst in der Regel über der oberen Leerlaufdrehzahl, liegt. Bei bekannten Ausbildungen derartiger Fliehkraftschalter ragt ein Stift über den Umfang der mit dem Regler bzw. der Pumpe oder dem Motor rotierenden Welle hinaus und betätigt nach einem vorbestimmten Hub einen elektrischen Schalter, der einen Stromkreis schliesst oder unterbricht. Der elektrische Schalter wird dadurch in eine Position umgelegt, bei welcher sein Betätigungsorgan aus dem Wirkungsbereich des Stiftes gelangt. Die Kraftstoffzufuhr des Motors kann hierbei beispielsweise durch die Rückdrükkung der Regelstange über eine im Normalfall durch den Kraftstoffdruck über eine Membrane belastete Feder unterbrochen werden, wobei der elektrische Schalter die Öffnung eines den Kraftstoffdruck haltenden Magnetventils bewirkt. Ebenso kann ein Absperrventil in der Kraftstoffleitung geschlossen werden. Der Mikroschalter kann aber auch einen Stromkreis schliessen, welcher ihn in der weiteren Folge in der angezogenen Stellung festhält und die Kraftstoffeinspritzung in dem Verbrennungsmotor unterbricht. Es kann auch eine Warnlampe am Instrumentenbrett zur Information des Fahrzeuglenkers durch den Mikroschalter unter Spannung gesetzt werden. In jedem Fall muss für das neuerliche Starten entweder ein Wiederstartknopf betätigt werden oder aber der Startschlüssel in die stromlose Stellung gebracht werden, wodurch der Mikroschalter wieder in die Ausgangsstellung zurückgelangt.

Aus der US-A-3 984 647 ist ein zweistufiger Fliehkraftschalter zu entnehmen, bei welchem ein in Achsrichtung beweglicher Bolzen mit Platten zusammenwirkt. Die Anordnung ist in einem gesonderten Gehäuse untergebracht.

Die Erfindung zielt nun darauf ab, einen Fliehkraftschalter der eingangs genannten Art mit möglichst einfachem und betriebssicherem Aufbau zu schaffen, welcher in einfacher Weise einstellbar ist und bezüglich der Einbaulage und gegen Schwingungen unempfindlich ist. Weiters soll durch den erfindungsgemässen Fliehkraftschalter der Abgriff der Bewegung der Fliehgewichte für die Betätigung eines Schalters (Mikroschalters) besonders betriebssicher ausgebildet sein und eine billig und einfach herzustellende Konstruktion geschaffen werden. Zur Lösung dieser Aufgabe ist der erfindungsgemässe Fliehkraftschalter dadurch gekennzeichnet, dass die Fliehgewichte in einer stirnseitigen Bohrung der Welle angeordnet und in axialen Schlitzen der Welle geführt sind und gegen die Kraft der in einer axialen Bohrung der Welle oder in einem am Stirnende der Welle festgelegten Gehäuse angeordneten Feder auswärts verlagerbar sind und dass die Fliehgewichte als hakenförmige Stanzteile ausgebildet sind. Die Anordnung der Fliehgewichte an oder nahe einem Stirnende einer Welle ermöglicht, dass der Schalter (Mikroschalter) durch eine Auslösebewegung der Fliehgewichte in Achsrichtung der Welle betätigt wird, und eine derartige Auslösung in Achsrichtung der Welle hat besondere Vorteile in Bezug auf den Verschleiss des Betätigungsgliedes des elektrischen Schalters. Dadurch, dass die Fliehgewichte in einer stirnseitigen Bohrung der Welle angeordnet und in axialen Schlitzen der Welle geführt sind, ergibt sich eine besonders einfache und billige Konstruktion, bei welcher auch billig herstellbare, als hakenförmige Stanzteile ausgebildete, Fliehgewichte exakt geführt sind.

Dadurch, dass die Fliehgewichte vorzugsweise nahe ihrer Anlenkachse gegen einen von einer Druckfeder belasteten axial in der Welle verschieblichen Federteller, insbesondere einen Kolben, abgestützt sind, lässt sich nach Entfernung der Fliehgewichte, welche durch den einfachen Aufbau ohne Schwierigkeiten möglich ist, auch die Druckfeder entsprechend den Erfordernissen in ihrer Kraft einstellen und es ergibt sich damit eine besonders einfache Montage und Justierung. Da die Auslösung des Schalters (Mikroschalters) in Achsrichtung der Welle erfolgt, kann die Ausbildung so getroffen werden, dass die Aussenlage der Fliehgewichte durch ein auf das Stirnende der Welle aufgeschobenes Rohr begrenzt ist. Dieses auf das Stirnende aufgeschobene Rohr dient hierbei gleichzeitig als Schutz der Fliehgewichte gegen Verschmutzung oder mechanische Beschädigung. Eine vollständige Kapselung des Fliehkraftschalters kann dadurch erreicht werden, dass die freien Enden der Fliehgewichte über einen koaxial zur Welle geführten Bolzen mit dem elektrischen Schalter zusammenwirken, wobei der koaxial zur Welle geführte Bolzen in einer geschlossenen Stirnfläche des auf die Welle aufzuschiebenden Rohres eingeführt sein kann.

Dadurch, dass die die Fliehgewichte belastende Feder in einem am Stirnende der Welle festgelegten Gehäuse angeordnet ist und dass ein an den Fliehgewichten anliegender Federteller einen axialen Fortsatz trägt, welcher einen der Stirnseite der Welle zugewandten Federteller durchsetzt und mit dem elektrischen Schalter zusammenwirkt, kann eine besonders leichte Einstellbarkeit der Auslösecharakteristik getroffen werden. Der der Stirnseite der Welle zugewandte Federteller kann hierbei ohne Zerlegen des Fliehkraftschalters und insbesondere ohne Entfernen der Fliehgewichte verstellt werden, um die Federspannung zu verändern, und es kann auf diese Weise die gewünschte Drehzahl, bei welcher der Schalter betätigt werden soll, genau und einfach justiert werden.

Die Erfindung wird nachfolgend anhand von in der Zeichnung dargestellten Ausführungsbeispielen näher erläutert.

In dieser zeigen Fig. 1, 2 und 3 eine erste Ausführungsform des erfindungsgemässen Fliehkraftschalters, wobei Fig. 1 einen Axialschnitt durch das Ende der Welle, Fig. 2 eine Ansicht in Richtung des Pfeiles 11 der Fig. 1 und Fig. 3 einen Teil der Fig. 1 bei verschwenkten Fliehgewichten darstellt. Fig. 4 zeigt einen Schnitt analog der Fig. 1 durch eine abgewandelte Ausführungsform und Fig. 5 eine weitere Ausbildung des erfindungsgemässen Fliehkraftschalters in einem Schnitt analog der Fig. 1.

In Fig. 1 ist die Welle einer nicht dargestellten Einspritzpumpe mit 1 bezeichnet. Anstelle der Einspritzpumpenwelle kann eine beliebige mit einer der Motordrehzahl proportionalen Drehzahl rotierende Welle für den erfindungsgemässen Schalter verwendet werden. In dieser Welle 1 ist eine zentrale Sackbohrung 2 angeordnet, welche die Druckfeder 3 aufnimmt. Das Ende der Welle 1 weist in Achsrichtung verlaufende Schlitze 4 auf, in welchen die als Stanzteile ausgebildeten Fliehgewichte 5 in radialer Richtung geführt sind. Die Fliehgewichte sind hierbei um eine von einem Querbolzen 6 gebildete Achse schwenkbar gegen einen von der Druckfeder 3 beaufschlagten Kolben 7 abgestützt. Die Vorspannung der Feder kann durch Beilagscheiben 8 am Grund der Sackbohrung unterhalb des zweiten Federtellers 9 verstellt werden. Durch die Druckfeder 3 werden die Fliehgewichte 5 in ihre Innenlage an einen Bolzen 10 gedrückt.

Der Mikroschalter 11 weist ein Betätigungsglied 12 auf, welches in den Bereich der Achse 13 der Welle 1 am Stirnende 14 der Welle ragt. Die Fliehgewichte 5 sind hierbei so ausgestaltet, dass die Fliehkraft bei einem geringfügigen Ausschwenken stark ansteigt, so dass sie bei Erreichen der Auslösedrehzahl schlagartig nach aussen bewegt werden. Die Aussenlage wird durch ein auf die Welle 1 aufgeschobenes Rohr 15 begrenzt. Bei der Verschwenkung der Fliehgewichte nach aussen gelangen die Enden 16 der Fliehgewichte 5 in eine in Achsrichtung der Welle nach aussen verlagerte Stellung, wie dies in Fig. 3 dargestellt ist und betätigen auf diese Weise das Betätigungsglied 12 des Mikroschalters 11. In den Fig. 2 und 3 wurden die gleichen Bezugszeichen wie in Fig. 1 gewählt, wobei die Fig. 3 diejenige Lage der Fliehgewichte 5 darstellt, bei welcher eine Betätigung des Mikroschalters 11 erfolgt ist.

Das Rohr 15 kann nach dem Aufschieben auf die Welle 1 in seiner aufgeschobenen Lage durch Einrollen in die Nut 17 festgelegt werden.

Die Ausbildung nach Fig. 4 unterscheidet sich von der Ausbildung nach Fig. 1 bis 3 lediglich dadurch, dass das Rohr 15 eine Stirnwand 18 aufweist, in welcher ein Bolzen 19 in Richtung der Achse 13 der Welle 1 geführt ist. Der Bolzen 19 kann hierbei in seiner Innenlage durch eine Feder 20 gehalten werden. Im übrigen wurden auch bei dieser Figur die Bezugszeichen der Fig. 1 bis 3 beibehalten, wobei die Betätigung des Mikroschalters 11 unter Vermittlung des Bolzens 19 erfolgt und durch die Stirnwand 18 des Rohres 15 ein vollkommen geschlossener und damit gegen Verschmutzung geschützter Aufbau erzielt wird.

Bei der Ausbildung nach Fig. 5 sind die Fliehgewichte 5 gegen eine in einem gesonderten Federgehäuse 21 aufgenommene Druckfeder 22 abgestützt und um die von einem Bolzen 6 gebildete Schwenkachse schwenkbar. Das Federgehäuse 21 ist am Stirnende der Welle 1 festgelegt und die Aussenlage der Fliehgewichte 5 ist wiederum durch ein aufgeschobenes Rohr 15 begrenzt. Der innen liegende Federteller 23 ist mit einem axialen Fortsatz 24 verbunden, welcher den aussen liegenden Federteller 25 zentral durchsetzt. Der aussen liegende Federteller 25 ist in das Federgehäuse 21 einschraubbar und in seiner Lage festlegbar. Durch Verschrauben des aussen liegenden Federtellers 25 wird die Vorspannung der Druckfeder 22 verändert und damit die Auslösedrehzahl verstellt. Der in Fig. 5 nicht dargestellte Mikroschalter wirkt hierbei mit dem axialen Fortsatz 24 des innen liegenden Federtellers 23 zusammen.

## Patentansprüche

1. Fliehkraftschalter für die Abregelung bzw. Abschaltung einer Verbrennungskraftmaschine, insbesondere eines elektronisch geregelten Dieselmotors, mit wenigstens zwei an oder in einer drehbaren Welle (1) um eine quer zur Achse (13) der Welle (1) angeordnete Anlenkachse (6) an oder nahe einem Stirnende (14) der Welle (1 ) entgegen der Kraft einer Feder (3, 22) verlagerbaren Fliehgewichten (5), welche nach einem vorbestimmten Hub mit einem elektrischen Schalter (11) zusammenwirken, dessen Betätigungsglied (12) im Bereich der Stirnfläche der Welle (1) angeordnet ist und von den Fliehgewichten (5) betätigbar ist, dadurch gekennzeichnet, dass die Fliehgewichte (5) in einer stirnseitigen Bohrung der Welle (1) angeordnet und in axialen Schlitzen (4) der Welle (1) geführt sind und gegen die Kraft der in einer axialen Bohrung (2) der Welle (1) oder in einem am Stirnende der Welle (1) festgelegten Gehäuse (21) angeordneten Feder (3, 22) auswärts verlagerbar sind und dass die Fliehgewichte (5) als hakenförmige Stanzteile ausgebildetsind.

2. Fliehkraftschalter nach Anspruch 1, dadurch gekennzeichnet, dass die Fliehgewichte (5) nahe ihrer Anlenkachse (6) gegen einen von einer Druckfeder belasteten axial in der Welle (1) verschieblichen Federteller, insbesondere einen Kolben (7), abgestützt sind (Fig. 1).

3. Fliehkraftschalter nach Anspruch 1 oder 2, dadurch gekennzeichnet, dass die Aussenlage der Fliehgewichte (5) durch ein auf das Stirnende (14) der Welle (1) aufgeschobenes Rohr (15) begrenzt ist.

4. Fliehkraftschalter nach einem der Ansprüche 1, 2 oder 3, dadurch gekennzeichnet, dass die freien Enden der Fliehgewichte (5) über einen koaxial zur Welle (1 ) geführten Bolzen (19) mit dem elektrischen Schalter (11) zusammenwirken.

5. Fliehkraftschalter nach Anspruch 1, dadurch gekennzeichnet, dass ein an den Fliehgewichten (5) anliegender Federteller (23) einen axialen Fortsatz (24) trägt, welcher einen der Stirnseite der Welle (1) zugewandten Federteller (25) durchsetzt und mit dem elektrischen Schalter zusammenwirkt (Fig. 5).

6. Fliehkraftschalter nach Anspruch 5, dadurch gekennzeichnet, dass der der Stirnseite der Welle (1) zugewandte Federteller (25) in Achsrichtung der Welle (1 ) verstellbar und festlegbar angeordnet ist (Fig. 5).

## Revendications

1. Interrupteur centrifuge destiné à la régulation ou à la coupure d'un moteur à combustion interne, notamment d'un moteur diesel à régulation électronique, comportant au moins deux masselottes (5) pouvant se déplacer sur ou dans un arbre rotatif (1 ) autour d'un axe d'articulation (6) disposé perpendiculairement à l'axe (13) de l'arbre (1 ), à ou près d'une extrémité frontale (14) de l'arbre (1), à l'encontre de la force d'un ressort (3; 22), lesdites masselottes coopérant après une course prédéterminée avec un interrupteur électrique (11 ) dont l'actionneur (12) est disposé dans la zone de la face frontale de l'arbre (1 ) et peut être actionné par les masselottes (5), caractérisé en ce que les masselottes (5) sont disposées dans un alésage frontal de l'arbre (1 ) et guidées dans des fentes axiales (4) de l'arbre (1 ) et peuvent se déplacer vers l'extérieur contre la force du ressort (3; 22) disposé dans un trou (2) axial de l'arbre (1 ) ou dans un boîtier (21 ) fixé à l'extrémité frontale de l'arbre (1 ), et en ce que les masselottes (5) sont des pièces découpées en forme de crochet.

2. Interrupteur centrifuge selon la revendication 1, caractérisé en ce que les masselottes (5) prennent appui au voisinage de leur axe d'articulation (6) contre une coupelle de ressort, notamment un piston (7), coulissant axialement dans l'arbre (1 ) et soumise à l'effet d'un ressort de pression (figure 1).

3. Interrupteur centrifuge selon la revendication 1 ou 2, caractérisé en ce que la position extérieure des masselottes (5) est limitée par un tube (15) enfilé sur l'extrémité frontale (14) de l'arbre (1 ).

4. Interrupteur centrifuge selon l'une quelconque des revendications 1,2 ou 3, caractérisé en ce que les extrémités libres des masselottes (5) coopèrent avec l'interrupteur électrique (11) par l'intermédiaire d'une tige (19) coaxiale à l'abre (1 ).

5. Interrupteur centrifuge selon la revendication 1, caractérisé en ce qu'une coupelle de ressort (23) reposant contre les masselottes (5) porte un prolongement axial (24) qui traverse une coupelle de ressort (25) tournée vers la face frontale de l'arbre (1 ) et coopère avec l'interrupteur électrique (figure 5).

6. Interrupteur centrifuge selon la revendication 5, caractérisé en ce que la coupelle de ressort (25) tournée vers la face frontale de l'arbre (1 ) peut être réglée et fixée dans la direction axiale de l'arbre (1) (figure 5).

## Claims

1. Centrifugal switch for controlling or turning off, resp., of an internal combustion engine, particularly of an electronically controlled diesel engine, comprising at least two flyweights (5) arranged at or in a rotatable shaft (1) and displaceable against the force of a spring (3; 22) about a pin (6) at or near one face end (14) of the shaft (1) and transverse to the axis (13) of the shaft (1), said flyweights (5) after a predetermined stroke cooperating with an electrical switch (11) whose operating member (12) lies in the range of the face of the shaft (1) and is actuatable by the flyweights, characterised in that the flyweights (5) are arranged in a face bore of the shaft (1 ) and are guided in axial slots (4) of the shaft and displaceable outwardly against the force of the spring (3; 22) which is located in an axial bore (2) of the shaft (1) or in a housing (21) mounted at the face end of the shaft, and that the flyweights are formed as hook-shaped punched parts.

2. Centrifugal switch as claimed in claim 1, characterised in that the flyweights (5) rest on a spring cup, particularly a piston (7) in the vicinity of their pin (6), said spring cup being loaded by a compression spring and being movable axially within the shaft (1) (Fig. 1).

3. Centrifugal switch as claimed in claim 1 or 2, characterised in that the extended position of the flyweights (5) is limited by a tube (15) pushed onto the face end (14) of the shaft (1 ).

4. Centrifugal switch as claimed in claim 1, 2 or 3, characterised in that the free ends of the flyweights (5) cooperate with the electrical switch (11) via a rod (19) being guided coaxially with the shaft (1).

5. Centrifugal switch as claimed in claim 1, characterised in that a spring cup (23) engaging the flyweights (5) has an axial extension (24) passing through a spring cup (25) adjacent the face of the shaft (1) and cooperating with the electrical switch (Fig. 5).

6. Centrifugal switch as claimed in claim 5, characterised in that the spring cup (25) adjacent the face of the shaft (1) is arranged adjustably and lockably in axial direction of the shaft (1) (Fig. 5).
